# EUROPÄISCHE PATENTSCHRIFT

(11) **EP 1 301 299 B1**
(45) Veröffentlichungstag und Bekanntmachung des Hinweises auf die Patenterteilung: **27.09.2006**
(21) Anmeldenummer: 01936426.4
(22) Anmeldetag: 02.06.2001
(51) Int. Cl.: B22D 11/055

(54) **STRANGGIESSKOKILLE**
CONTINUOUS CASTING INGOT MOULD
LINGOTIERE DE COULEE CONTINUE

(30) Priorität: 30.06.2000 DE 10031844
(43) Veröffentlichungstag der Anmeldung: 16.04.2003
(73) Patentinhaber: SMS Demag Aktiengesellschaft, 40237 Düsseldorf (DE)
(72) Erfinder: FEST, Thomas, 47228 Duisburg (DE); SCHWENECKE, Siegbert, 47665 Sonsbeck (DE)
(74) Vertreter: Valentin, Ekkehard
(86) Internationale Anmeldenummer: PCT/EP2001/006317
(87) Internationale Veröffentlichungsnummer: WO 2002/002260

(56) Entgegenhaltungen:
- WO-A-00/41828
- DE-A- 19 823 797
- DE-A- 19 835 111
- GB-A- 954 719
- US-A- 3 685 571
- US-A- 5 299 627

## Beschreibung

Die Erfindung betrifft eine Stranggießkokille mit den Gießquerschnitt begrenzenden Kupferplatten, in denen einem Wasserkasten zugewandt, Kühlmittelkanäle für das Kühlwasser senkrecht zur Gießquerschnittsebene verlaufen, und jeweils einem pro Gießquerschnittsseite auf den Kupferplatten dicht befestigtem Wasserkasten, an den die Kühlmittelkanäle der Kupferplatten mit einem Sammelvorfauf und einem Sammelrücklauf angeschlossen sind.

Eine derartige Stranggießkokille ist aus der DE 198 35 111 A1 bekannt. Zur Kühlung solcher Stranggießkokillen werden Wasserkästen eingesetzt. Die Wasserkästen übernehmen die Aufgabe, das Kokillenkühlwasser an die Kupferplatten zu führen und gleichzeitig die Kupferplatten zu stützen. Alle wasserführenden Teile, insbesondere der Wasserkasten, werden aus Edelstahl hergestellt. Daher werden die kompletten Wasserkasten-Innenwände und Wasserkasten-Außenwände aus Edelstahl gefertigt. Dadurch entstehen erhebliche Materialkosten, die die Stranggießkokille verteuern. Es ist bisher nicht gelungen, das System der Wasserkästen zu ändern und den Aufwand an Edelstahl einzuschränken.

Die US- 3 685 571 beschreibt eine Stranggießkokille mit zur Gießrichtung parallelen Kühlmittelbohrungen und hierzu senkrechten Sammelvor- und Rücklaufleitungen. Die außen angebrachten Sammelleitungen aus Rohren können nur einen Teil der Aufgaben eines Wasserkastens übernehmen. Es liegen andere Strömungen vor.

Der Erfindung liegt die Aufgabe zugrunde, den Anteil an Edelstahl im Wasserkasten zu verringern und dadurch die Stranggießkokillen wirtschaftlicher herzustellen.

Die gestellte Aufgabe wird erfindungsgemäß dadurch gelöst, dass für einen profilierten Gießquerschnitt eine Kupferformplatte dem Gießquerschnittsverlauf angepasst ist und Kühlmittelbohrungen in Gießrichtung verlaufend zur Kühlmittelführung und quer verlaufend angeschlossene Sammelvorlauf- und Sammelrücklauf-Bohrungen aufweist, die in zumindest zwei, separate, kanalförmige Wasserkästen aus Edelstahl münden, wobei die Wasserkästen quer zur Gießrichtung verlaufen, aus länglichen Kanalgehäusen bestehen, beabstandet und jeweils unmittelbar von außen auf die Kupferformplatte dicht aufgesetzt sind. Bei einer derartigen Stranggießkokille werden die Kokillenplatten nicht wie bei allen anderen Formaten üblich durch nach hinten offene Kühlschlitze mit Kühlwasser versorgt, sondern das Kühlwasser wird durch Kühlbohrungen geleitet, die am oberen und unteren Rand der Kupferplatte durch Sammelbohrungen über die verhältnismäßig kleinen Edelstahl-Wasserkästen mit Kühlwasser betrieben werden.

Die Erfindung ist daher besonders geeignet, neben Gießsträngen mit rechteckigem oder quadratischem Querschnitt profilierte Gießstränge zu erzeugen. So ist es nach weiteren Merkmalen vorteilhaft, dass der Profilgießquerschnitt der Kupferplatten einem Vorprofil-Gießstrang angepasst ist.

Eine solche Anwendung ergibt sich nach anderen Merkmalen vorteilhaft dadurch, dass der Profilgießquerschnitt der Kupferformplatte ein dog-bone-Profil bildet.

Für die Zufuhr und Abfuhr und für die Verteilung des Kühlwassers ist nunmehr vorgesehen, dass die zwei aus Edelstahl gefertigten länglichen Kanalgehäuse mittels einer Trägerplatte seitlich verbunden sind. Die Trägerfunktion wird hier durch die Trägerplatte aus einem Werkstoff, der nicht teuer sein muss, erfüllt, da im mittleren Bereich kein Kühlmedium geführt wird. Außerdem kann weiter an Edelstahl eingespart werden, weil die Kanalgehäuse nur an drei Seiten Wandungen aufweisen.

Dabei kann eine Trägerplatte aus Normalstahl, d.h. aus einem weitgehend unlegierten Stahl gefertigt sein.

Eine weitere Ausgestaltung sieht vor, dass innerhalb der Breite eines Kanalgehäuses jeweils mehrere Verbindungsbohrungen von der Kupferformplatte in dem jeweiligen Kanalgehäuse münden. Die Länge des Kanalgehäuses kann dabei die Anzahl der aufzunehmenden Verbindungsbohrungen bestimmen.

Je nach der äußeren Form der Kupferformplatte kann deren Verlauf festgelegt werden. Hierzu wird vorgeschlagen, dass von der Kupferformplatte schräg oder senkrecht Verbindungsbohrungen in das Kanalgehäuse verlaufen.

Die Kühlung wird anders als bei an der Kühlwasserseite mit Schlitzen versehene Kupferplatten derart vorgenommen, dass die Verbindungsbohrungen jeweils an mehrere um das dog-bone-Profil angeordnete, senkrecht zur Gießrichtung verlaufende Kühlmittelbohrungen angeschlossen sind.

Die Herstellung der Kühlmittelkanäle wird nach der weiteren Erfindung dadurch vorgenommen, dass die in Gießrichtung verlaufenden Kühlmittelbohrungen in der Kupferformplatte durchgehend hergestellt sind und mittels Abschlussstopfen zumindest einseitig verschlossen sind.

Schließlich ist vorgesehen, dass auf den Kanalgehäusen jeweils an den Enden ein Anschlussflansch angeordnet ist. Die Anschlussflansche können aus Edelstahl bestehen, können jedoch auch aus einem Normalstahl hergestellt sein.

In der Zeichnung ist ein Ausführungsbeispiel der Erfindung dargestellt, das nachfolgend näher erläutert wird.

Es zeigen:
- Fig. 1: einen horizontalen Querschnitt durch die Stranggießkokille und
- Fig.2: einen vertikalen Querschnitt in der Ebene B -B aus Fig. 1.

Die Stranggießkokille 1 besitzt einen Gießquerschnitt 1 a am Eingang, der in der Gießquerschnittsebene 1 b gebildet ist. Der Gießquerschnitt 1a wird durch Kupferplatten 2 begrenzt, an deren dem Gießquerschnitt 1 a abgewandter Seite ein Wasserkasten 3 angeordnet ist. In dem Wasserkasten 3 sind Kühlmittelkanäle 4 innerhalb der Kupferplatten 2 eingearbeitet, die senkrecht zur Gießquerschnittsebene 1 b verlaufen. Für jede Kupferplatte 2 ist ein solcher Wasserkasten 3 vorhanden, um die aus dem Gießquerschnitt 1 a abzuführende Wärme des Gießmetalls in das Kühlwasser zu übertragen. An dem Wasserkasten ist ein Sammelvorlauf 6 und ein Sammelrücklauf 7 vorgesehen, die das kalte Kühlwasser den Kühlmittelkanälen 4 zuführen oder das erwärmte Kühlwasser von den Kühlmittelkanälen 4 einsammeln.

Für einen profilierten Gießquerschnitt 1a, worunter nicht nur rechteckige oder quadratische Gießquerschnitte 1a zu verstehen sind, ist eine Kupferformplatte 2a vorgesehen, die mit ihrer inneren Seite der Gießquerschnittsseite 5 angepasst ist. Die Kupferformplatte 2a besitzt keine Kühlschlitze, wie an solchen Kupferplatten 2 sonst üblich sind, sondern Kühlmittelbohrungen 9, die parallel zur Gießrichtung 10 verlaufen. Die Anordnung der Kühlmittelbohrungen 9 folgt dem Gießquerschnittsverlauf 8. Außerdem sind quer verlaufende Sammelvorlauf-Bohrungen 6a und Sammelrücklauf-Bohrungen 7a eingearbeitet, die mit dem Wasserkasten 3 in Verbindung stehen. Um an Edelstahl zu sparen, sind jeweils zwei separate, kanalförmige Wasserkästen 3 aus Edelstahl vorhanden, wobei die Wasserkästen 3 jeweils unmittelbar und dicht von außen auf die Kupferformplatte 2a aufgesetzt sind. Der Querschnitt der Kanalgehäuse 13 ist U-förmig, so dass an der Dichtseite der Kanal offen ist und auch dadurch noch an Edelstahl gespart wird.

Diese Ausführung des Wasserkastens 3 eignet sich besonders für Profilgießquerschnitte 11, wie z.B. das gezeichnete dog-bone-Profil 11a. In der Stranggießkokille 1 wird dadurch ein Vorprofil-Gießstrang 12 erzeugt (Fig. 2).

Der Wasserkasten 3 besteht für eine Kupferformplatte 2a jeweils aus zwei beabstandet an den Kokillenenden angeordneten länglichen Kanalgehäusen 13, die aus Edelstahl geformt sind. Die Kanalgehäuse 13 sind jeweils mittels einer Trägerplatte 14 seitlich verbunden und liegen auf der Kupferformplatte abgedichtet und befestigt auf. Dabei kann die Trägerplatte 14 aus Normalstahl, d.h. aus einfachem Kohlenstoffstahl bestehen. Innerhalb der Breite 13a eines solchen Kanalgehäuses 13 mündet jeweils eine Vielzahl von Verbindungsbohrungen 15, die in der Kupferformplatte 2a verlaufen. Die Verbindungsbohrungen 15 können sowohl schräg nach oben oder unten oder, wie gezeichnet (Fig. 1) parallel zur Gießquerschnittsebene 1 b angeordnet sein. Die Verbindungsbohrungen 15 sind an die in entsprechender Anzahl vorhandenen, um das dog-bone-Profil 11a angeordnete, senkrecht zur Gießrichtung 10 verlaufende Kühlmittelbohrungen 9 angeschlossen (Fig. 1).

Die Herstellung der Kühlmittelbohrungen 9 kann in Gießrichtung 10 in der Kupferformplatte 2a durchgehend erfolgen, wobei eine Seite ( in Fig. 2 die obere Seite) der Stranggießkokille 1 mittels eines Abschlussstopfens 16 verschlossen wird.

An den Kanalgehäusen 13 sind außerdem (nicht notwendigerweise aus Edelstahl bestehende) Anschlussflansche 17 an dem ersten Ende 13b und an dem zweiten Ende 13c des Kanalgehäuses 13 befestigt.

### Bezugszeichenliste:

- 1: Stranggießkokille
- 1a: Gießquerschnitt
- 1b: Gießquerschnittsebene

- 2: Kupferplatte
- 2a: Kupferformplatte

- 3: Wasserkasten
- 4: Kühlmittelkanäle
- 5: Gießquerschnittsseite

- 6: Sammelvorlauf
- 6a: Sammelvorlauf-Bohrung

- 7: Sammelrücklauf
- 7a: Sammelrücklauf-Bohrung

- 8: Gießquerschnittsverlauf
- 9: Kühlmittelbohrungen
- 10: Gießrichtung

- 11: Profilgießquerschnitt
- 11a: dog-bone-Profil

- 12: Vorprofil-Gießstrang

- 13: Kanalgehäuse
- 13a: Breite
- 13b: erstes Ende
- 13c: zweites Ende

- 14: Trägerplatte
- 15: Verbindungsbohrung
- 16: Abschlussstopfen
- 17: Anschlussflansch

## Patentansprüche

1. Stranggießkokille (1) mit den Gießquerschnitt (1a) begrenzenden Kupferplatten (2), in denen einem Wasserkasten (3) zugewandt, Kühlmittelkanäle (4) für das Kühlwasser senkrecht zur Gießquerschnittsebene (1 b) verlaufen, und jeweils einem pro Gießquerschnittsseite (5) auf den Kupferplatten (2) dicht befestigtem Wasserkasten (3), an den die Kühlmittelkanäle (4) der Kupferplatten (2) mit einem Sammelvorlauf (6) und einem Sammelrücklauf (7) angeschlossen sind,
**dadurch gekennzeichnet,**
**dass** für einen profilierten Gießquerschnitt (1a) eine Kupferformplatte (2a) dem Gießquerschnittsverlauf (8) angepasst ist und Kühlmittelbohrungen (9) in Gießrichtung (10) verlaufend zur Kühlmittelführung und quer verlaufend angeschlossene Sammelvorlauf- und Sammelrücklauf-Bohrungen (6a; 7a) aufweist, die in zumindest zwei separate, kanalförmige Wasserkästen (3) aus Edelstahl münden, wobei die Wasserkästen (3) quer zur Gießrichtung (10) verlaufen, aus länglichen Kanalgehäusen (13) bestehen, beabstandet und jeweils unmittelbar von außen auf die Kupferformplatte (2a) dicht aufgesetzt sind.

2. Stranggießkokille nach Anspruch 1,
**dadurch gekennzeichnet,**
**dass** der Profilgießquerschnitt (11) der Kupferformplatte (2a) einem Vorprofil-Gießstrang (12) angepasst ist.

3. Stranggießkokille nach einem der Ansprüche 1 oder 2,
**dadurch gekennzeichnet,**
**dass** der Profilgießquerschnitt (11) der Kupferformplatte (2a) ein dog-bone-Profil (11a) bildet.

4. Stranggießkokille nach einem der Ansprüche 1 bis 3,
**dadurch gekennzeichnet,**
**dass** die zwei aus Edelstahl gefertigten länglichen Kanalgehäuse (13) mittels einer Trägerplatte (14) seitlich verbunden sind.

5. Stranggießkokille nach Anspruch 4,
**dadurch gekennzeichnet,**
**dass** die Trägerplatte (14) aus Normalstahl hergestellt ist.

6. Stranggießkokille nach einem der Ansprüche 1 bis 5,
**dadurch gekennzeichnet,**
**dass** innerhalb der Breite (13a) eines Kanalgehäuses (13) jeweils mehrere Verbindungsbohrungen (15) von der Kupferformplatte (2a) in dem jeweiligen Kanalgehäuse (13) münden.

7. Stranggießkokille nach Anspruch 6,
**dadurch gekennzeichnet,**
**dass** von der Kupferformplatte (2a) schräg oder senkrecht Verbindungsbohrungen (15) in das Kanalgehäuse (13) verlaufen.

8. Stranggießkokille nach Anspruch 7,
**dadurch gekennzeichnet,**
**dass** die Verbindungsbohrungen (15) jeweils an mehrere um das dog-bone-Profil (11a) angeordnete, senkrecht zur Gießrichtung (10) verlaufende Kühlmittelbohrungen (9) angeschlossen sind.

9. Stranggießkokille nach einem der Ansprüche 1 bis 8,
**dadurch gekennzeichnet,**
**dass** die in Gießrichtung (10) verlaufenden Kühlmittelbohrungen (9) in der Kupferformplatte (2a) durchgehend hergestellt sind und mittels Abschlußstopfen (16) zumindest einseitig verschlossen sind.

10. Stranggießkokille nach einem der Ansprüche 1 bis 9,
**dadurch gekennzeichnet,**
**dass** auf den Kanalgehäusen (13) jeweils an den Enden (13b; 13c) ein Anschlussflansch (17) angeordnet ist.

## Claims

1. Continuous casting mould (1) with copper plates (2), which bound the casting cross-section (1a) and in which coolant channels (4) for the cooling water extend perpendicularly to the casting cross-sectional plane (1 b) to face a water tank (3), and a respective water tank (3), which for each casting cross-section side (5) is tightly fastened on the copper plates (2) and with which the coolant channels (4) of the copper plates (2) with a collecting forward run (6) and a collecting return run (7) are connected, **characterised in that** for a profiled casting cross-section (1a) a copper shaped plate (2a) is matched to the casting cross-sectional course (8) and has coolant bores (9) extending in casting direction (10) for coolant guidance and transversely extending, connected collecting forward run and collecting return run bores (6a; 7a), which open into at least two separate, channel-shaped water tanks (3) of stainless steel, wherein the water tanks (3) extend transversely to the casting direction (10), consist of elongate channel housings (13) and are spaced apart and each tightly placed directly from outside on the copper shaped plate (2a).

2. Continuous casting mould according to claim 1, **characterised in that** the profiled casting cross-section (11) of the copper shaped plate (2a) is adapted to a pre-profile cast strip (12).

3. Continuous casting mould according to one of claims 1 and 2, **characterised in that** the profiled casting cross-section (11) of the copper shaped plate (2a) forms a dogbone profile (11a).

4. Continuous casting mould according to one of claims 1 to 3, **characterised in that** the two elongate channel housings (13) made of stainless steel are laterally connected by means of a support plate (14).

5. Continuous casting mould according to claim 4, **characterised in that** the support plate (14) is made from standard steel.

6. Continuous casting mould according to one of claims 1 to 5, **characterised in that** within the width (13a) of the channel housing (13) each time several connecting bores (15) open from the copper shaped plate (2a) into the respective channel housing (13).

7. Continuous casting mould according to claim 6, **characterised in that** connecting bores (15) extend obliquely or perpendicularly from the copper shaped plate (2a) into the channel housing (13).

8. Continuous casting mould according to claim 7, **characterised in that** the connecting bores (15) are each connected with several coolant bores (9) arranged around the dogbone profile (11 a) and extending perpendicularly to the casting direction (10).

9. Continuous casting mould according to one of claims 1 to 8, **characterised in that** the coolant bores (9), which extend in casting direction (10), are produced in the copper shaped plate (2a) to be continuous and are closed at at least one end by means of closure plugs (16).

10. Continuous casting mould according to one of claims 1 to 9, **characterised in that** a respective connecting flange (17) is arranged on the channel housings (13) at each of the ends (13b; 13c).

## Revendications

1. Lingotière de coulée continue (1) comportant des plaques de cuivre (2) limitant la section transversale de coulée (1a), dans lesquelles des canaux de réfrigérant pour l'eau de refroidissement, tournés vers un caisson à eau (3), s'étendent perpendiculairement au plan de section transversale de coulée (1 b), et respectivement un caisson à eau (3) fixé étroitement aux plaques de cuivre (2) par côté de section transversale de coulée (5) et auquel les canaux de réfrigérant (4) des plaques de cuivre (2) sont raccordés par une conduite collectrice d'arrivée (6) et une conduite collectrice de reflux (7),
**caractérisée en ce que**,
pour une section transversale profilée de coulée (1a), une plaque de formage en cuivre (2a) est adaptée à l'extension de la section transversale de coulée (8) et comporte des trous pour réfrigérant (9) dans le sens de coulée (10), en extension vers le guidage de réfrigérant, et des trous pour conduite collectrice d'arrivée et conduite collectrice de reflux (6a ; 7a) raccordés en extension transversale et qui débouchent dans au moins deux caissons à eau séparés (3) en acier inoxydable et en forme de canaux, les caissons à eau (3) s'étendant transversalement au sens de coulée (10), étant composés de logements de canaux allongés (13), étant espacés et respectivement posés étroitement et directement depuis l'extérieur sur la plaque de formage en cuivre (2a).

2. Lingotière de coulée continue selon la revendication 1,
**caractérisé en ce que**
la section transversale de coulée de profilé (11) de la plaque de formage en cuivre (2a) est adaptée à une barre coulée de pré-profilé (12).

3. Lingotière de coulée continue selon une des revendications 1 ou 2,
**caractérisé en ce que**
la section transversale de coulée de profilé (11) de la plaque de formage en cuivre (2a) constitue un profilé sous forme d'ébauche de profilé (11a).

4. Lingotière de coulée continue selon une des revendications 1 à 3,
**caractérisé en ce que**
les deux logements de canaux (13) allongés fabriqués en acier inoxydable sont reliés latéralement au moyen d'une plaque support (14).

5. Lingotière de coulée continue selon la revendication 4,
**caractérisé en ce que**
la plaque support (14) est fabriquée en acier normal.

6. Lingotière de coulée continue selon une des revendications 1 à 5,
**caractérisé en ce que**,
dans la largeur (13a) d'un logement de canal (13), respectivement plusieurs trous de liaison (15) débouchent de la plaque de formage en cuivre (2a) dans le logement de canal respectif (13).

7. Lingotière de coulée continue selon la revendication 6,
**caractérisé en ce que**
des trous de liaison (15) débouchent de la plaque de formage en cuivre (2a) à l'oblique ou verticalement dans le boîtier de canal (13).

8. Lingotière de coulée continue selon la revendication 7,
**caractérisé en ce que**
les trous de liaison (15) sont raccordés respectivement à plusieurs trous pour réfrigérant (9) disposés autour de l'ébauche de profilé (11a) et s'étendant perpendiculairement au sens de coulée (10).

9. Lingotière de coulée continue selon une des revendications 1 à 8,
**caractérisé en ce que**
les trous de réfrigérant (9) s'étendant dans le sens de coulée (10) sont pratiqués de manière à traverser la plaque de formage en cuivre (2a) et sont fermés du moins d'un côté au moyen de bouchons d'obturation (16).

10. Lingotière de coulée continue selon une des revendications 1 à 9,
**caractérisé en ce que**,
une bride de raccord (17) est disposée sur les logements de canaux (13) respectivement aux extrémités (13b ; 13c).
